# DEMANDE DE BREVET EUROPEEN

(11) **EP 1 447 477 A1**
(43) Date de publication de la demande: **18.08.2004**
(21) Numéro de dépôt: 04290173.6
(22) Date de dépôt: 23.01.2004
(51) Int. Cl.: E01F 9/012

(54) **Dispositif de verrouillage de pieds de barrières sur un socle**

(30) Priorité: 13.02.2003 FR 0301766
(71) Demandeur: Plastibeton, 01810 Bellignat (FR)
(72) Inventeur: Jacquet, Christian, 01100 Oyonnax (FR)
(74) Mandataire: Tanty, François

(57) **Abrégé**

La présente invention concerne un ensemble comportant :
- un socle (1) comportant au moins deux logements (3, 4) destinés à recevoir respectivement les pieds de deux barrières adjacentes destinées à être maintenues par le socle,
- au moins un logement (17) intermédiaire situé entre ces deux logements (3, 4), destiné à permettre le passage d'un organe de verrouillage amovible solidaire à son extrémité inférieure d'un élément de retenue destiné à être engagé sous le socle et à venir en appui contre sa face inférieure et solidaire, à son extrémité supérieure, d'un élément de fixation sur les pieds.

## Description

La présente invention concerne les socles destinés à recevoir des pieds de barrières ou de palissades pour délimiter par exemple des chantiers ou des zones de travaux, tant à l'intérieur qu'à l'extérieur, et leurs accessoires.

Les socles connus, encore parfois appelés plots, comportent des logements disjoints agencés pour recevoir les pieds de deux barrières adjacentes à maintenir.

A titre d'exemples de tels socles, on peut se référer par exemple aux publications NL 10 08 592, NL 94 01555, DE 196 52 696 A1, EP 1 148 186 A1, GB 2 252 775 et GB 2 248 660.

Ce dernier document décrit un organe de verrouillage destiné à maintenir les pieds sur le socle. Cela permet de rendre plus difficile, pour des personnes non autorisées, de dégager les pieds du socle pour écarter les barrières ou palissades et de protéger plus efficacement le chantier ou la zone à délimiter. L'organe de verrouillage comporte une pièce qui est fixée par boulonnage sur le socle, ce qui rend sa pose et sa dépose pour l'ensemble des socles d'un chantier fastidieuse. De plus, la vis utilisée est susceptible de rouiller et de s'abîmer sauf à utiliser de l'acier inoxydable, relativement coûteux.

L'invention vise à proposer un moyen simple et perfectionné permettant de verrouiller des pieds de barrière sur un socle.

L'invention atteint ce but grâce à un ensemble comportant :
- un socle comportant au moins deux logements destinés à recevoir respectivement les pieds de deux barrières adjacentes destinées à être maintenues par le socle,
- au moins un logement intermédiaire situé entre ces deux logements, destiné à permettre le passage d'un organe de verrouillage amovible, solidaire à son extrémité inférieure d'un élément de retenue destiné à être engagé sous le socle et à venir en appui contre sa face inférieure, et solidaire à son extrémité supérieure d'un élément de fixation sur les pieds.

Le logement intermédiaire est avantageusement agencé de manière à pouvoir recevoir un pied de barrière ou de poteau.

Le logement intermédiaire est de préférence réalisé de manière à communiquer avec les autres logements, ce qui peut faciliter la fabrication du socle et permettre de réaliser plus facilement le logement intermédiaire pour qu'il puisse recevoir un pied de barrière ou de poteau.

L'organe de verrouillage peut par exemple comporter un corps allongé et l'élément de fixation comporter un double collier conventionnel, destiné d'une part à être fixé sur ce corps allongé, par exemple par boulonnage, et d'autre part à enserrer les pieds.

L'élément de retenue peut par exemple être constitué par une plaque sur laquelle se raccorde perpendiculairement le corps allongé de l'organe de verrouillage.

Grâce à l'invention, on dispose d'un moyen efficace et économique pour verrouiller deux pieds de barrière ou de palissade sur un socle et rendre plus difficile l'accès à un chantier ou à une zone à protéger.

Le socle comporte de préférence une enveloppe en matière plastique remplie de béton.

Cette enveloppe est avantageusement réalisée avec d'une part au moins deux logements destinés respectivement à accueillir les pieds et d'autre part le logement intermédiaire par lequel communiquent ces deux logements.

De préférence, l'enveloppe est réalisée par soufflage mais on ne sort pas du cadre de l'invention lorsque l'enveloppe est réalisée autrement, par exemple par rotomoulage ou par moulage par injection de deux demi-pièces soudées ensuite.

Le logement intermédiaire peut par exemple présenter une section sensiblement carrée ou rectangulaire lorsque le socle est observé de dessus, les logements destinés à recevoir les pieds étant par exemple de section circulaire et de diamètre légèrement supérieur à 40 mm.

Le logement intermédiaire peut présenter une section rectangulaire de dimensions légèrement supérieures à 80 x 40 mm, et les angles aux jonctions entre le logement intermédiaire et les autres logements peuvent être agencés de manière à permettre au logement intermédiaire de recevoir un pied de section circulaire, notamment de 60 mm de diamètre.

L'invention pourra être mieux comprise à la lecture de la description détaillée qui va suivre, d'exemples non limitatifs de mise en oeuvre de celle-ci, et à l'examen du dessin annexé, sur lequel :
- la figure 1 représente, de manière schématique et partielle, un organe de verrouillage en place dans un socle,
- la figure 2 représente isolément et de manière schématique en coupe longitudinale selon II-II de la figure 1, l'organe de verrouillage, et
- la figure 3 représente de manière schématique, en perspective de dessus, un exemple de socle pouvant avantageusement être utilisé conjointement avec l'organe de verrouillage de la figure 1.

On a représenté à la figure 1 un socle 1 et un organe de verrouillage 2 destiné à verrouiller sur le socle 1 deux pieds P de barrière engagés dans des logements respectifs 3 et 4 du socle 1. Les pieds P sont constitués par exemple par des tubes métalliques dont le diamètre extérieur est voisin de 40 mm.

L'organe de verrouillage 2 comporte un corps allongé 6 constitué par exemple par une tige plate métallique, et une plaque de base 9 sur laquelle se raccorde perpendiculairement la tige plate 6 à son extrémité inférieure, la tige 6 étant par exemple fixée par soudure à la plaque 9.

La tige 6 comporte à son extrémité supérieure un perçage 14 permettant la fixation sur celle-ci d'un double collier 15 comportant deux brides, dont seule l'une 16 est apparente sur la figure 1.

Chacune de ces brides comporte deux logements demi-circulaires agencés chacun pour venir s'engager sur un pied P.

Le double collier 15 est par exemple fixé sur la tige plate 6 au moyen d'un boulon 19 introduit dans le perçage 14 et nécessitant un outil spécial pour être dévissé.

Conformément à un aspect de l'invention, un logement intermédiaire 17 est prévu sur le socle 1 entre les logements 3 et 4 pour le passage de la tige 6.

Pour utiliser l'organe de verrouillage 2, celui-ci est introduit par-dessous dans le socle 1 de manière à ce que la plaque 9 vienne en appui contre sa face inférieure et que la tige 6 traverse le logement 17.

Ensuite, les pieds P sont introduits dans les logements respectifs 3 et 4, puis le double collier 15 est mis en place de manière à enserrer les pieds P et être fixé sur la tige 6.

L'organe de verrouillage 2 empêche alors de dégager les pieds P qui restent solidaires du socle 1.

Le socle 1 peut être réalisé entièrement en béton ou en matière plastique comme c'est le cas sur la figure 1. Toutefois, les logements 3, 4 et 17 sont de préférence réalisés comme illustré sur la figure 3 par conformation d'une enveloppe en matière plastique, cette enveloppe étant remplie de béton coulé à l'intérieur, le béton venant entourer les logements 3, 4 et 17. Cette enveloppe est avantageusement réalisée par soufflage.

Le logement 17 peut être réalisé avec une section rectangulaire, de grand côté parallèle à l'axe longitudinal X du socle, et être par exemple de dimensions légèrement supérieures à 40 x 80 mm, de manière à pouvoir recevoir un pied de section rectangulaire de côtés 40 x 80 mm.

Dans l'exemple considéré, les angles 18 à la jonction des logements 3, 4 et 17 sont agencés de manière à permettre de recevoir également dans le logement 17 un pied de section circulaire de diamètre 60 mm, ce qui confère au socle un caractère multifonction.

D'autres logements peuvent encore être réalisés sur le socle 1, comme on peut le voir sur la figure 3.

Bien entendu, l'invention n'est pas limitée aux exemples qui viennent d'être décrits.

En particulier, les logements 3 et 4 recevant les pieds peuvent être réalisés avec d'autres formes encore, de même que le logement intermédiaire 17.

Sur la figure 3, on voit que le socle 1 comporte à proximité de son extrémité gauche un ensemble de logements communiquant permettant également le passage d'un organe de verrouillage 2 tel que celui qui vient d'être décrit.

Dans toute la description y compris les revendications, l'expression « comportant un » doit être comprise comme étant synonyme de « comportant au moins un », sauf si le contraire est spécifié.

## Revendications

1. Ensemble comportant :
- un socle (1) comportant au moins deux logements (3, 4) destinés à recevoir respectivement les pieds (P) de deux barrières adjacentes destinées à être maintenues par le socle,
- au moins un logement (17) intermédiaire situé entre ces deux logements (3, 4), destiné à permettre le passage d'un organe de verrouillage (2) amovible solidaire à son extrémité inférieure d'un élément de retenue (9) destiné à être engagé sous le socle et à venir en appui contre sa face inférieure et solidaire, à son extrémité supérieure, d'un élément de fixation (15) sur les pieds.

2. Ensemble selon la revendication 1, **caractérisé par le fait que** le logement intermédiaire (17) est agencé de manière à pouvoir recevoir un pied de barrière ou de poteau.

3. Ensemble selon la revendication 1 ou 2, **caractérisé par le fait que** le logement intermédiaire (17) est réalisé de manière à communiquer avec les autres logements (3, 4).

4. Ensemble selon l'une quelconque des revendications 1 à 3, **caractérisé par le fait que** l'organe de verrouillage (2) comporte un corps (6) allongé et **par le fait que** l'élément de fixation (15) comporte un double collier destiné d'une part à être fixé sur le corps allongé et d'autre part à enserrer les pieds (P).

5. Ensemble selon l'une quelconque des revendications précédentes, **caractérisé par le fait que** l'élément de retenue (9) est constitué par une plaque.

6. Ensemble selon l'une quelconque des revendications précédentes, **caractérisé par le fait que** le socle (1) comporte une enveloppe en matière plastique remplie de béton.

7. Ensemble selon la revendication 6, **caractérisé par le fait que** l'enveloppe est réalisée par soufflage.

8. Ensemble selon l'une quelconque des revendications précédentes, **caractérisé par le fait que** le logement intermédiaire (17) présente une section sensiblement carrée ou rectangulaire lorsque le socle (1) est observé de dessus, les logements (3, 4) destinés à recevoir les pieds étant de section circulaire et de diamètre légèrement supérieur à 40 mm.

9. Ensemble selon la revendication 8, **caractérisé par le fait que** le logement intermédiaire présente une section rectangulaire de dimensions légèrement supérieures à 80 x 40 mm.

10. Ensemble selon la revendication 8, **caractérisé par le fait que** les angles (18) aux jonctions entre le logement intermédiaire (17) et les autres logements (3, 4) sont agencés de manière à permettre au logement intermédiaire (17) de recevoir un pied de section circulaire, notamment de 60 mm de diamètre.
